# EUROPÄISCHE PATENTSCHRIFT

(11) **EP 1 731 684 B1**
(45) Veröffentlichungstag und Bekanntmachung des Hinweises auf die Patenterteilung: **29.10.2014**
(21) Anmeldenummer: 06011987.2
(22) Anmeldetag: 10.06.2006
(51) Int. Cl.: E03F 5/22

(54) **Betriebsverfahren für eine Abwasserhebeanlage und mit diesem Verfahren betriebenen Anlage**
Method for sewage lifting and sewage lifting device therefor
Procédé de levage d'eau usée et dispositif de levage d'eau usée

(30) Priorität: 11.06.2005 DE 102005027091
(43) Veröffentlichungstag der Anmeldung: 13.12.2006
(73) Patentinhaber: KSB Aktiengesellschaft, 67227 Frankenthal (DE)
(72) Erfinder: Gröschel, Jürgen, 91287 Plech (DE)

(56) Entgegenhaltungen:
- EP-A- 1 138 950
- DE-A1- 2 913 970
- DE-A1- 3 520 538
- US-A- 3 667 495

## Beschreibung

Die Erfindung betrifft ein Verfahren zur Justierung und zum Betrieb einer mit einer Kreiselpumpe ausgestatteten Abwasserhebeanlage, die zur Förderung von fäkalienhaltigem oder fäkalienfreiem Abwasser und gegebenenfalls von Oberflächenwasser in ein Kanalsystem dient, wobei das über ein Rückschlagorgan, insbesondere eine Rückschlagklappe in einer Rohrleitung zu fördernde Abwasser vorzugsweise unterhalb einer für das Kanalsystem definierten Rückstauebene anfällt, und wobei für die Förderung eine Mindestfließgeschwindigkeit vorgegeben ist. Außerdem bezieht sich die Erfindung auf die Abwasserhebeanlage selbst.

Abwasserhebeanlagen, die unterhalb der Rückstauebene eines Kanalsystems anfallendes Wasser zu fördern haben, sind meist in Wohngebäuden angeordnet. Sie dienen vor allem der Förderung von fäkalienhaltigem Abwasser, das in den Kellern solcher Wohngebäude anfällt. Daher werden sie auch vielfach als Fäkalienhebeanlagen bezeichnet.

Für die Auslegung solcher Anlagen werden zunächst die bauseitig vorhandene geodätische Förderhöhe und die dynamischen Verluste durch die Strömung ermittelt. Aufgrund dieser Daten wird eine Rohrleitungskennlinie bestimmt. Nun werden die Mindest- und Maximalfördermengen aus den nach der Norm vorgeschriebenen Mindest- und Maximalfließgeschwindigkeiten errechnet und in ein vorbereitetes Diagramm eingetragen. In das Diagramm werden zweckmäßig die Kennlinien mehrerer zur Verfügung stehender Hebeanlagen eingezeichnet. Ein im zulässigen Bereich liegender Schnittpunkt von Hebeanlagen- und Rohrleitungskennlinie gibt den gesuchten Hinweis auf eine passende Hebeanlage.

Der für die Auslegung einer Hebeanlage zu treibende Aufwand kann zwar durch ein Computerprogramm minimiert werden; es bleibt aber dennoch die Gefahr einer Überdimensionierung der Hebeanlage aufgrund zu groß abgeschätzter Verluste. Dies führt dazu, daß die Anlage außerhalb der zulässigen Fließgeschwindigkeiten betrieben wird und unerwünschte Geräusche entstehen. Zusätzlich zu den Strömungsgeräuschen in der Rohrleitung kann es bei zu großen Volumenströmen der Pumpe bei Erreichen des Mindestflüssigkeitsstandes zu einem Schlürfbetrieb kommen, der ebenfalls störende Geräusche im Gebäude erzeugt.

Der Erfindung liegt die Aufgabe zugrunde, ein Verfahren zu schaffen, das die aufgezeigten Probleme der Auslegung überwindet und eine dem jeweiligen Anwendungsfall angepaßte und ohne störende Geräusche arbeitende Abwasserhebeanlage zur Verfügung stellt.

Diese Aufgabe wird für eine Anlage der eingangs genannten Art erfindungsgemäß durch ein Verfahren gelöst, welches bei einer fertig installierten Hebeanlage zunächst die für verschiedene markante Betriebspunkte signifikanten Drehzahlen der Kreiselpumpe mit Hilfe eines mit einem programmierbaren Frequenzumformer ausgestatteten, die Kreiselpumpe antreibenden Elektromotors ermittelt, wobei diese nebst den hieraus resultierenden Daten in einer die Anlage steuernden Zentraleinheit gespeichert und deren weiterem Betrieb zugrunde gelegt werden.

Das erfindungsgemäße Verfahren ermittelt von sich aus alle relevanten Parameter der konkreten Anlage und justiert die Hebeanlage entsprechend. Diese Selbstjustierung hat den Vorteil, daß die Hebeanlage im optimalen Fließgeschwindigkeitsbereich betrieben wird und somit die erwähnten Störgeräusche nicht entstehen.

Der bisher für die Auslegung der Anlage notwendige Aufwand wird eingespart. Die Forderung der Norm nach bestimmten Fließgeschwindigkeiten wird sicher erfüllt. Im übrigen kann die Anlage in einem breiteren Anwendungsbereich eingesetzt werden, wodurch die Zahl notwendiger Varianten an Hebeanlagen reduziert wird, was wiederum Einsparungen für Fertigung und Lagerhaltung mit sich bringt.

Die für die Selbstjustierung verwendete Steuerung kann zusätzlich noch eine Vielzahl an Überwachungsaufgaben bis hin zur Selbsthilfe übernehmen.

Eine zweckmäßige Ausgestaltung des erfindungsgemäßen Verfahrens sieht vor, daß bei einer Erst- oder Wiederinbetriebnahme der Abwasserhebeanlage die Kreiselpumpe zu einer maximalen Drehzahl stetig hochgefahren und vor dem Erreichen eines zur Förderung noch geeigneten Mindest-Abwasserniveaus abgeschaltet wird, danach bei geschlossenem Rückschlagorgan die Kreiselpumpe wieder eingeschaltet und deren Drehzahl stetig hochgefahren wird, wobei die bei Öffnen des Rückschlagorgans erreichte Drehzahl als die der Nullpunktsförderhöhe entsprechende Drehzahl gespeichert wird, woraufhin die der vorgegebenen Mindestfließgeschwindigkeit entsprechende Drehzahl ermittelt und gespeichert wird.

Die Ermittlung der vorgegebenen Mindestfließgeschwindigkeit entsprechenden Drehzahl kann auf unterschiedliche Weise erfolgen. Zum einen kann die Drehzahl rechnerisch ermittelt werden. Hierbei wird die Anlagenkennlinie (durch die ermittelte Nullpunktsförderhöhe festgelegt) und die Pumpenkennlinie in einem größer als die Mindestfließgeschwindigkeit entsprechenden Mengenpunkt geschnitten. Andererseits kann die fragliche Drehzahl aber auch durch einen in der Rohrleitung angeordneten Durchflußmesser ermittelt werden. Zweckmäßigerweise wird dabei eine nach dem Staudruckprinzip ausgebildete Rückschlagklappe als Durchflußmesser genutzt.

In weiterer vorteilhafter Ausgestaltung der Erfindung wird vorgeschlagen, daß das Ausschalten der Kreiselpumpe über eine voreingestellte Drehzahlrampe erfolgt. Dies hat den günstigen Effekt, daß das Rückschlagorgan langsam schließt, ein hartes lautes Schließgeräusch somit vermieden wird.

Wie bereits angesprochen, ist eine mit dem erfindungsgemäßen Verfahren arbeitende Hebeanlage auch imstande, Überwachungsaufgaben im laufenden Betrieb zu übernehmen. So erkennt das Verfahren aufgrund eines entsprechend gestalteten Auswerteschemas eine Blockade des Rückschlagorgans oder eine Störung des Durchflusses in der Rohrleitung, und es kann daraus eine Abhilfe schaffende Aktion ableiten. So kann bei einer festgestellten Störung des Durchflusses die Drehzahl der Kreiselpumpe erhöht werden, also gewissermaßen ein Spülstrom verursacht werden. Erst nach Überschreitung einer vorgegebenen Zeitspanne wird dann bei Fortbestehen der Störung eine Abschaltsignal und/oder ein Warnsignal gegeben.

Schließlich wird noch vorgeschlagen, daß bei einem Übergang der Fördermenge in einen vorgegebenen Spitzenlastbereich eine Drehzahlerhöhung erfolgt, wobei jeweils die zulässige Fließgeschwindigkeit eingehalten wird. Dies ermöglicht es bei entsprechender Dimensionierung der Kreiselpumpe, eine bisher notwendige Spitzenlastpumpe einzusparen.

Eine das erfindungsgemäße Verfahren nutzende Abwasserhebeanlage mit einer Kreiselpumpe zur Förderung von fäkalienhaltigem oder fäkalienfreiem Abwasser und/oder Oberflächenwasser in ein Kanalsystem besitzt einen mit einem programmierbaren Frequenzumformer ausgestatteten Elektromotor zum Antrieb der Kreiselpumpe. Zur Erleichterung der Justierung der Hebeanlage kann die der Kreiselpumpe nachgeschaltete Rückschlagklappe mit einem das Öffnen der Rückschlagklappe meldenden Sensor ausgestattet sein. Ebenso ist es bei Anwendung des erfindungsgemäßen Verfahrens von Vorteil, wenn die Rückschlagklappe nach dem Staudruckprinzip als Durchflußmesser verwendet werden kann. Dies erleichtert die Justierung, da sich hiermit das Erreichen der vorgeschriebenen Mindestfließgeschwindigkeit feststellen läßt. Außerdem ist mit dem Durchflußmesser eine ständige Kontrolle des Betriebes des Hebeanlage möglich.

Die EP 1 138 950 A1 offenbart eine Druckerhöhungsanlage, an die Verbraucher angeschlossen sind. Eine Flüssigkeitspumpe wird von einem elektrischen Motor angetrieben und ein Regler dient dem Vergleich eines Istwerts eines Ausgangsdruckes der Flüssigkeitspumpe mit einem vorgegebenen Sollwert des Ausgangsdruckes. Wie bei Druckerhöhungsanlagen üblich, wird die Regelbarkeit der Pumpenleistung durch Variation der Pumpenantriebsdrehzahl dazu benutzt, schwankende Verbrauchswerte bei konstantem Druck oder nach vorgegebenen Kriterien gleitenden Drücken abzudecken. Durch einen durch eine Steuerschaltung hervorgerufenen ungewöhnlichen Betrieb des Reglers wird dieser in eine Art schwingenden Zustand versetzt, bei dem bei Verbrauchsmengen nahe null der Istwert den Sollwert des Druckes überschreitet, was zu einem Abregeln des Motors und damit zu einem Pumpenstillstand führt. Die eingangs geschilderten Probleme einer Abwasserhebeanlage, bei der Abwasser oder Oberflächenwasser in ein Kanalsystem gefördert wird, werden durch die EP 1 138 950 A1 nicht gelöst.

DE 35 20 538 A offenbart eine Anlage zur Förderung von Milch, wobei eine Kreiselpumpe mit Frequenzumformer ausgestaltet ist. Die Steuerung der Anlage beschäftigt sich mit der Problematik der Kavitation.

Anhand eines Ausführungsbeispiels wird die Erfindung näher erläutert. Die Zeichnung zeigt in
- Fig. 1: eine Fäkilienhebeanlage, bei der das erfindungsgemäße Verfahren anzuwenden ist;
- Fig. 2: ein Diagramm, wie es für die Auslegung von Hebeanlagen der vorbekannten Art benutzt wurde;
- Fig. 3: eine mit dem erfindungsgemäßen Verfahren justierte und arbeitende Fäkalienhebeanlage.

Die in der Fig. 1 dargestellte Anlage ist zum größten Teil unterhalb der Rückstauebene 1 angeordnet, die hier durch ein Dreieck gekennzeichnet wird. Die Anlage umfaßt einen Sammelbehälter 2, der an eine Abwasserleitung 3 angeschlossen ist, und eine Förderleitung 4, die in einen Abwasserkanal 5 mündet. Im Sammelbehälter 2 ist eine - nicht dargestellte - Kreiselpumpe angeordnet, die aus der Abwasserleitung 3 zufließendes fäkalienhaltiges und fäkalienfreies Abwasser über eine Rückschlagklappe 6 in den Abwasserkanal 5 fördert.

Die Auslegung einer solchen Anlage erfolgte bis dato in einer anhand des Diagramms der Fig. 2 zu veranschaulichenden Weise. In einem ersten Schritt wurden die jeweils gegebene geodätische Förderhöhe und die dynamischen Verluste durch die Strömung ermittelt bzw. aufgrund von Erfahrungswerten festgelegt. Hieraus wurde eine Rohrleitungskennlinie errechnet. - Im Diagramm ist eine mit der Ziffer 7 gekennzeichnete Rohrleitungskennlinie dargestellt. - Danach wurden die Mindestfördermenge Qₘᵢₙ und die Maximalfördermenge Qₘₐₓ aus den durch die gültige Norm vorgeschriebenen Mindest- und Maximalfließgeschwindigkeiten errechnet und in das Diagramm übertragen. Nun konnte anhand der Kennlinien der zur Verfügung stehenden Hebeanlagen, im Ausführungsbeispiel sind dies HA 1 bis HA 3, eine passende Anlage ausgewählt werden. Dazu mußte der Schnittpunkt der Hebeanlagen-Kennlinie im zulässigen Bereich zwischen Qₘᵢₙ und Qₘₐₓ liegen, dies trifft im Diagramm der Fig. 2 auf die Anlage H 2 zu.

Der Nachteil einer auf die geschilderte Weise ausgelegten Anlage war nicht allein der für die Auslegung zu treibende Aufwand. Wesentlicher noch war das Risiko, daß die Anlage aufgrund falscher Annahmen über die zu berücksichtigenden Verluste falsch dimensioniert war. Um hier auf der "sicheren Seite" zu sein, d.h. eine auf jeden Fall arbeitende Anlage zu konzipieren, schätzte man die Verluste eher zu hoch als zu niedrig ein. Das aber hatte zur Folge, daß die zulässigen Fließgeschwindigkeiten überschritten wurden und dadurch störende Geräusche durch die Anlage entstanden. Außerdem führten die großen Volumenströme der Pumpen jeweils bei Erreichen des Mindestflüssigkeitsstandes zu einem Schlürfbetrieb, der ebenfalls störende Geräusche im Gebäude erzeugte..

Mit dem erfindungsgemäßen Verfahren werden nicht nur die Probleme mit der Auslegung beseitigt. Dieses Verfahren ermöglicht außerdem einen Anlagenbetrieb mit einer ständigen Selbstkontrolle und einer automatischen Behebung kleinerer Störungen, die bei fehlender Behebung zu größeren Störungen oder gar zum Ausfall der Anlage führen könnten. Dies wird anhand der in der Fig. 3 skizzierten Fäkalienhebeanlage erläutert:

Die Hebeanlage ist mit einer Kreiselpumpe 8 ausgestattet, deren Elektromotor 9 mit einem programmierbaren Frequenzumformer 10 versehen ist. Die Kreiselpumpe 8 kann also mit unterschiedlichen Drehzahlen betrieben werden. Der Kreiselpumpe 8 ist eine Rückschlagklappe 11 nachgeschaltet, welche mit einem das Öffnen der Rückschlagklappe 11 meldenden Sensor ausgestattet ist. Die Hebeanlage besitzt einen Sammelbehälter 12, in dem ein Niveausensor 13 vorgesehen ist, der auf drei verschiedene voreingestellte Flüssigkeitsstände anspricht: bei einem Mindestflüssigkeitsstand gibt er das Signal "Abpumpbetrieb AUS", bei einem normalen Höchstwasserstand gibt er das Signal "Abpumpbetrieb EIN", und bei einem den letztgenannten Pegel übersteigenden Wasserstand meldet er "Hochwasser ALARM".

Bei einer Erst- oder Wiederinbetriebnahme erhält bei einem entsprechend hohen Flüssigkeitsstand im Sammelbehälter 12 die Steuerung des Frequenzumformers 10 vom Niveausensor 13 den Befehl "Abpumpbetrieb EIN". Die Kreiselpumpe 8 wird nun durch den Frequenzumformer 10 auf einer Rampe, d.h. mit einer kontinuierlichen Drehzahlsteigerung, hochgefahren. Die Maximaldrehzahl ist dann erreicht, wenn die für die Hebeanlage maximale geodätische Höhe einschließlich der dynamischen Verluste sicher überwunden wird. Nach einer vom Volumen des Sammelbehälters 12 abhängigen Zeitspanne und bevor der Mindestflüssigkeitsstand erreicht ist, wird die Kreiselpumpe abgeschaltet. Nun schließt sich die Rückschlagklappe 11 und die Flüssigkeitssäule der darüber befindlichen Rohrleitung steht als statischer Druck auf der Rückschlagklappe 11.

Im nächsten Schritt wird die Kreiselpumpe 8 wieder auf einer Drehzahlrampe hochgefahren, wobei die Drehzahl gespeichert wird, bei der der Sensor der Rückschlagklappe 11 "Öffnen" meldet. Die hiermit gespeicherte Drehzahl steht in direkter Beziehung zur Nullpunktsförderhöhe, die wiederum der geodätischen Förderhöhe entspricht.

Im weiteren Verlauf wird die Drehzahl stetig erhöht, bis die vorgeschriebene Mindestfließgeschwindigkeit sicher erreicht wird. Die hierzu notwendige Drehzahlerhöhung kann aus der jetzt bekannten Anlagenkennlinie errechnet oder durch einen Durchflußmesser, als der u.a. die Rückschlagklappe 11 bei entsprechender Ausstattung nach dem Staudruckprinzip fungieren könnte, vorgegeben werden.

Mit dem bis hierher geschilderten Verfahrensablauf ist die Hebeanlage für den weiteren Betrieb justiert. Das erfindungsgemäße Verfahren ist aber auch geeignet, diesen weiteren Betrieb zu optimieren und gegen verschiedene Störungen zu schützen:

So kann das Verfahren beispielsweise genutzt werden, um ein sachtes Schließen der Rückschlagklappe 11 zu bewirken, indem die Kreiselpumpe 8 über eine Drehzahlrampe heruntergefahren wird. Die mit dem Verfahren bzw. der entsprechend ausgestatteten Steuerung arbeitende Anlage ist im übrigen in der Lage, eine Blockade der Rückschlagklappe 11 oder eine beginnende Verstopfung innerhalb des hydraulischen Teils zu erkennen und darauf angemessen zu reagieren. Sollte eine kurzzeitige Drehzahlerhöhung mit der dadurch erzielten Spülwirkung nicht ausreichen, um die Störung zu beseitigen, kann von der Anlage ein Warn- und/oder ein Abschaltsignal ausgelöst werden.

Bei Anlagen, die bei herkömmlicher Auslegung mit einer zusätzlichen Spitzenlastpumpe ausgestattet wurden, kann bei Einsatz des erfindungsgemäßen Verfahrens gegebenenfalls auf eine zweite Pumpe verzichtet werden. Hierzu bedarf es lediglich einer größer dimensionierten Pumpe, die im Normalbetrieb mit gedrosselter Drehzahl läuft, bei Spitzenlast aber durch eine Drehzahlerhöhung den gestellten Anforderungen entspricht. Dabei ist selbstverständlich auf die Einhaltung der zulässigen Fließgeschwindigkeit zu achten.

## Patentansprüche

1. Verfahren zur Justierung und zum Betrieb einer mit einer Kreiselpumpe ausgestatteten Abwasserhebeanlage, die zur Förderung von fäkalienhaltigem oder fäkalienfreiem Abwasser und gegebenenfalls von Oberflächenwasser in ein Kanalsystem dient, wobei das über ein Rückschlagorgan (6, 11), insbesondere eine Rückschlagklappe in einer Rohrleitung (4) zu fördernde Abwasser vorzugsweise unterhalb einer für das Kanalsystem (5) definierten Rückstauebene (1) anfällt, und wobei für die Förderung eine Mindestfließgeschwindigkeit vorgegeben ist, dadurch gakennzeichnet, daß bei einer fertig installierten Hebeanlage zunächst die für verschiedene markante Betriebspunkte - maximale geodätische Höhe einschließlich der dynamischen Verluste, geodätische Förderhöhe und Erreichen der vorgeschriebenen Mindestfließgeschwindigkeit- signifikanten Drehzahlen der Kreiselpumpe (8) mit Hilfe eines mit einem programmierbaren Frequenzumformer (10) ausgestatteten, die Kreiselpumpe (8) antreibenden Elektromotors (9) ermittelt und nebst den hieraus resultierenden Daten in einer die Anlage steuernden Zentraleinheit gespeichert und deren weiterem Betrieb zugrunde gelegt werden, und die Kennlinie der Abwasserhebeanlage unter Nutzung der ermittelten Daten erstellt und anhand dieser Kennlinie die der vorgegebenen Mindestfließgeschwindigkeit entsprechende Drehzahl ermittelt wird.

2. Verfahren nach Anspruch 1, **dadurch gekennzeichnet, daß** bei einer Erst- oder Wiederinbetriebnahme der Abwasserhebeanlage die Kreiselpumpe (8) zu einer maximalen Drehzahl stetig hochgefahren und vor dem Erreichen eines zur Förderung noch geelgneten Mindest-Abwasserniveaus abgeschaltet wird, danach bei geschlossenem Rückschlagorgan (11) die Kreiselpumpe (8) wieder eingeschaltet und deren Drehzahl stetig hochgefahren wird, wobei die bei Öffnen des Rückschlagorgans (11) erreichte Drehzahl als die der Nullpunktsförderhöhe entsprechende Drehzahl gespeichert wird, woraufhin die der vorgegebenen Mindestfließgeschwindigkeit entsprechende Drehzahl ermittelt und gespeichert wird.

3. Verfahren nach Anspruch 1 oder 2, **dadurch gekennzeichnet, daß** die der vorgegebenen Mindestfließgeschwindigkeit entsprechende Drehzahl durch einen in der Rohrleitung angeordneten Durchflußmesser ermittelt wird.

4. Verfahren nach Anspruch 3, **dadurch gekennzeichnet, daß** eine nach dem Staudruckprinzip arbeitende Rückschlagklappe (11) als Durchflußmesser genutzt wird.

5. Verfahren nach einem der vorangegangenen Ansprüche, **dadurch gekennzeichnet, daß** das Ausschalten der Kreiselpumpe (8) über eine voreingestellte Drehzahlrampe erfolgt.

6. Verfahren nach einem der vorangegangenen Ansprüche, **gekennzeichnet durch** ein eine Blockade des Rückschlagorgans (11) erkennendes Auswerteschema mit einer daraus abgeleiteten Aktion.

7. Verfahren nach einem der vorangegangenen Ansprüche, **gekennzeichnet durch** ein eine Störung des Durchflusses in der Rohrleitung (4) erkennendes Auswerteschema mit einer daraus abgeleiteten Aktion.

8. Verfahren nach Anspruch 6 oder 7, **dadurch gekennzeichnet, daß** bei einer festgestellten Störung des Durchflusses die Drehzahl der Kreiselpumpe (8) erhöht wird, wobei nach Überschreitung einer vorgegebenen Zeitspanne und bei Fortbestehen der Störung ein Abschaltsignal und/oder ein Warnsignal gegeben wird.

9. Verfahren nach einem der vorangegangenen Ansprüche, **dadurch gekennzeichnet, daß** bei einem Übergang der Fördermenge in einen vorgegebenen Spitzenlastbereich eine Drehzahlerhöhung erfolgt, wobei jeweils die zulässige Fließgeschwindigkeit eingehalten wird.

10. Abwasserhebeanlage zur Durchführung des Verfahrens nach einem der Ansprüche 1 bis 9, wobei die Abwasserhebeanlage einen an eine Abwasserleitung (3) angeschlossen Sammelbehälter (2) und eine in einen Abwasserkanal (5) mündende Förderleitung (4) umfasst, wobei die Abwasserhebeanlage mit einer die Abwasserhebeanlage steuernden Zentraleinheit und einer
Kreiselpumpe (8) ausgestattet ist, deren Elektromotor (9) mit einem programmierbaren Frequenzumformer (10) versehen ist, und wobei der Kreiselpumpe (8) eine in der Förderleitung (4) vorgesehene Rückschlagklappe (11) nachgeschaltet ist, **dadurch gekennzeichnet, daß** die Kreiselpumpe (8) in dem Sammelbehälter (2) angeordnet ist, und nach dem Verfahren gemäß einem der Ansprüche 1 bis 9 betrieben wird.

11. Abwasserhebeanlage gemäß Anspruch 10,
**dadurch gekennzeichnet, daß** die Rückschlagklappe (6) mit einem deren Öffnen meldenden Sensor ausgestattet ist.

12. Abwasserhebeanlage gemäß Anspruch 10 oder 11,
**dadurch gekennzeichnet, daß** die Rückschlagklappe (6) nach dem Staudruckprinzip als Druchflußmesser ausgebildet ist.

## Claims

1. Method for adjusting and for operating a sewage lifting plant which is equipped with a centrifugal pump and which serves for the conveyance of faeces-containing or faeces-free sewage and, if appropriate, of surface water into a conduit system, the sewage to be conveyed via a check member (6, 11), in particular a swing check valve, in a pipeline (4) occurring preferably below a backpressure plane (1) defined for the conduit system (5) and a minimum flow velocity being stipulated for conveyance, **characterized in that**, in a ready-installed lifting plant, first the rotational speeds of the centrifugal pump (8) which are significant for various prominent operating points - maximum geodetic height, including the dynamic losses, geodetic delivery head and attainment of the prescribed minimum flow velocity - are determined with the aid of an electric motor (9) equipped with a programmable frequency converter (10) and driving the centrifugal pump (8) and, together with the data resulting from this, are stored in a central unit controlling the plant and are taken as a basis for the further operation of the plant, and the characteristic curve of the sewage lifting plant is prepared, using the data determined, and the rotational speed corresponding to the stipulated minimum flow velocity is determined on the basis of this characteristic curve.

2. Method according to Claim 1, **characterized in that**, in the first commissioning or recommissioning of the sewage lifting plant, the centrifugal pump (8) is run up continuously to a maximum rotational speed and is switched off before a minimum sewage level still suitable for conveyance is reached, and then, with the check member (11) closed, the centrifugal pump (8) is switched on again and its rotational speed is run up continuously, the rotational speed reached when the check member (11) is opened being stored as the rotational speed corresponding to the zero-point delivery head, whereupon the rotational speed corresponding to the stipulated minimum flow velocity is determined and stored.

3. Method according to Claim 1 or 2, **characterized in that** the rotational speed corresponding to the stipulated minimum flow velocity is determined by means of a flowmeter arranged in the pipeline.

4. Method according to Claim 3, **characterized in that** a swing check valve (11) operating according to the dynamic pressure principle is used as a flowmeter.

5. Method according to one of the preceding claims, **characterized in that** the centrifugal pump (8) is switched off via a preset rotational-speed ramp.

6. Method according to one of the preceding claims, **characterized by** an evaluation diagram detecting a blockage of the check member (11) and having an action derived from this.

7. Method according to one of the preceding claims, **characterized by** an evaluation diagram detecting a fault in the throughflow in the pipeline (4) and having an action derived from this.

8. Method according to Claim 6 or 7, **characterized in that**, when a fault in the throughflow is found, the rotational speed of the centrifugal pump (8) is increased, a shutdown signal and/or a warning signal being given after a stipulated time span is exceeded and if the fault continues to be present.

9. Method according to one of the preceding claims, **characterized in that**, in the case of a transition of the delivery rate into a stipulated peak-load range, an increase in rotational speed takes place, in each case the permissible flow velocity being maintained.

10. Sewage lifting plant for carrying out the method according to one of Claims 1 to 9, the sewage lifting plant comprising a collecting tank (2) connected to a sewage line (3) and a conveying line (4) issuing into a sewage conduit (5), the sewage lifting plant being equipped with a central unit controlling the sewage lifting plant and with a centrifugal pump (8), the electric motor (9) of which is provided with a programmable frequency converter (10), and the centrifugal pump (8) being followed by a swing check valve (11) provided in the conveying line (4), **characterized in that** the centrifugal pump (8) is arranged in the collecting tank (2) and is operated by the method according to one of Claims 1 to 9.

11. Sewage lifting plant according to Claim 10, **characterized in that** the swing check valve (6) is equipped with a sensor signalling the opening of the latter.

12. Sewage lifting plant according to Claim 10 or 11, **characterized in that** the swing check valve (6) is designed according to the dynamic pressure principle as a flowmeter.

## Revendications

1. Procédé de réglage et de conduite d'une installation de levage d'eaux usées équipée d'une pompe centrifuge, qui sert pour le refoulement d'eaux usées contenant des matières fécales ou libres de matières fécales et éventuellement d'eaux de surface dans un système d'égout, dans lequel les eaux usées à refouler arrivent, via un organe articulé (6, 11), en particulier un clapet articulé, dans une conduite (4) de préférence en dessous d'un plan de retenue (1) défini pour le système d'égout (5), et dans lequel une vitesse d'écoulement minimale est prédéterminée pour le refoulement, **caractérisé en ce que**, pour une installation de levage complètement installée, on détermine d'abord les vitesses de rotation importantes de la pompe centrifuge (8) pour différents points de fonctionnement marquants - hauteur géodésique maximale, y compris les pertes dynamiques, hauteur de refoulement géodésique et réalisation de la vitesse d'écoulement minimale prescrite - à l'aide d'un moteur électrique (9) entraînant la pompe centrifuge (8) et équipé d'un convertisseur de fréquence programmable (10), puis on mémorise les données qui en résultent dans une unité centrale commandant l'installation et on les utilise comme base pour la conduite ultérieure, et on trace la courbe caractéristique de l'installation de levage d'eaux usées en utilisant les données déterminées et on détermine, à l'aide de cette courbe caractéristique, la vitesse de rotation correspondant à la vitesse d'écoulement minimale prédéterminée.

2. Procédé selon la revendication 1, **caractérisé en ce que**, lors d'une première ou d'une nouvelle mise en service de l'installation de levage d'eaux usées, on accélère la pompe centrifuge (8) en continu jusqu'à une vitesse de rotation maximale et on la coupe avant d'atteindre un niveau d'eaux usées minimal convenant encore pour le refoulement puis, avec l'organe articule (11) fermé, on enclenche de nouveau la pompe centrifuge (8) et on accélère en continu sa vitesse de rotation, dans lequel on mémorise la vitesse de rotation atteinte lors de l'ouverture de l'organe articule (11) comme étant la vitesse de rotation correspondant à la hauteur de refoulement au point zéro, et on détermine ensuite et on mémorise la vitesse de rotation correspondant à la vitesse d'écoulement minimale prédéterminée.

3. Procédé selon la revendication 1 ou 2, **caractérisé en ce que** l'on détermine la vitesse de rotation correspondant à la vitesse d'écoulement minimale prédéterminée au moyen d'un débitmètre disposé dans la conduite.

4. Procédé selon la revendication 3, **caractérisé en ce que** l'on utilise comme débitmètre un clapet articule (11) travaillant suivant le principe de la pression de la retenue.

5. Procédé selon l'une quelconque des revendications précédentes, **caractérisé en ce que** l'on effectue la coupure de la pompe centrifuge (8) à l'aide d'une rampe de vitesse de rotation préréglée.

6. Procédé selon l'une quelconque des revendications précédentes, **caractérisé par** un schéma d'exploitation identifiant un blocage de l'organe articulé (11), comportant une action qui en découle.

7. Procédé selon l'une quelconque des revendications précédentes, **caractérisé par** un schéma d'exploitation identifiant une perturbation de l'écoulement dans la conduite (4), comportant une action qui en découle.

8. Procédé selon la revendication 6 ou 7, **caractérisé en ce que**, en cas de perturbation constatée de l'écoulement, on augmente la vitesse de rotation de la pompe centrifuge (8), dans lequel, après expiration d'un laps de temps prédéterminé et en cas de persistance de la perturbation, on émet un signal de coupure et/ou un signal d'alerte.

9. Procédé selon l'une quelconque des revendications précédentes, **caractérisé en ce que**, en cas de passage du débit de refoulement dans un domaine de charge de pointe, on procède à une augmentation de la vitesse de rotation, la vitesse d'écoulement admissible étant chaque fois respectée.

10. Installation de levage d'eaux usées pour la mise en oeuvre du procédé selon l'une quelconque des revendications 1 à 9, dans laquelle l'installation de levage d'eaux usées comprend un réservoir collecteur (2) raccordé à une conduite d'eaux usées (3) et une conduite de refoulement (4) débouchant dans un canal d'eaux usées (5), dans laquelle l'installation de levage d'eaux usées est équipée d'une unité centrale commandant l'installation de levage d'eaux usées et d'une pompe centrifuge (8), dont le moteur électrique (9) est muni d'un convertisseur de fréquence programmable (10), et dans laquelle un clapet articulé (11) prévu dans la conduite de refoulement (4) est installé en aval de la pompe centrifuge (8), **caractérisée en ce que** la pompe centrifuge (8) est disposée dans le réservoir collecteur (2) et est exploitée conformément au procédé selon l'une quelconque des revendications 1 à 9.

11. Installation de levage d'eaux usées selon la revendication 10, **caractérisée en ce que** le clapet articulé (6) est équipé d'un capteur signalant son ouverture.

12. Installation de levage d'eaux usées selon la revendication 10 ou 11, **caractérisée en ce que** le clapet articulé (6) est configuré en débitmètre selon le principe de la pression de la retenue.
